# EUROPÄISCHE PATENTANMELDUNG

(11) **EP 2 044 857 A2**
(43) Veröffentlichungstag der Anmeldung: **08.04.2009**
(21) Anmeldenummer: 08017335.4
(22) Anmeldetag: 02.10.2008
(51) Int. Cl.: A44C 25/00, A44C 15/00

(54) **Schmuckstück**

(30) Priorität: 02.10.2007 DE 102007047357
(71) Anmelder: Feinwerk.Statt GmbH, 30169 Hannover (DE)
(72) Erfinder: Stichnoth, Dirk, 30169 Hannover (DE); Stichnoth, Jörg, 30175 Hannover (DE)
(74) Vertreter: Lins, Edgar

(57) **Zusammenfassung**

Bei einem Schmuckstück mit einem Träger (1) und mit wenigstens einem Schmuckelement (6), das zum Aufziehen auf den Träger (1) mit einer Durchgangsöffnung (7) ausgebildet ist, wobei die Durchgangsöffnung (7) mit einem Innengewinde versehen ist, der Träger (1) wenigstens ein Begrenzungsstück (3a, 3b) aufweist und wobei das Schmuckelement (6) zum Positionieren auf dem Träger (1) durch Schrauben über das Begrenzungselement (3a, 3b) hinweg in einen Bereich (8, 9, 10) freier Beweglichkeit jenseits des Begrenzungselements (3a, 3b) überführbar ist, der von dem Begrenzungselement (3a, 3b) begrenzt ist, wird eine größere Gestaltungsfreiheit und eine Sicherheit gegen das Verlieren des Schmuckelements (6) dadurch erreicht, dass das Begrenzungsstück (3a, 3b) ein Außengewinde aus höchstens drei Windungen (5) aufweist und damit ein ästhetisch gestaltetes Teil des Schmuckstücks bildet und dass das Innengewinde des Schmuckelements (6) an das Außengewinde angepasst ist.

## Beschreibung

Die Erfindung betrifft ein Schmuckstück mit einem Träger und mit wenigstens einem Schmuckelement, das zum Aufziehen auf den Träger mit einer Durchgangsöffnung ausgebildet ist, wobei die Durchgangsöffnung mit einem Innengewinde versehen ist, der Träger wenigstens ein Begrenzungsstück aufweist und wobei das Schmuckelement zum Positionieren auf dem Träger durch Schrauben über das Begrenzungselement hinweg in einen Bereich freier Beweglichkeit jenseits des Begrenzungselements überführbar ist, der von dem Begrenzungselement begrenzt ist.

Schmuckstücke, bei denen sich ein Schmuckelement auf einem Träger befindet, sind in vielfachen Ausführungsformen bekannt. Beispielsweise werden Perlen mit einer Durchgangsbohrung versehen, durch die sie auf einen durch einen dünnen Faden gebildeten Träger aufgezogen werden können. Ein derartiges Schmuckstück ist als Hals-, Armband- oder Fesselkette ausgebildet. Damit bei einem etwaigen Reißen des Trägers nicht alle Perlen unkontrolliert herunterfallen und wegrollen, ist es bekannt, die Bewegung der Perlen durch die Einbringung von Knoten zwischen den Perlen oder zwischen einer Gruppe von Perlen zu begrenzen. Das Verknoten des Trägers ist ersichtlich nur mit einem dünnen, sehr flexiblen Faden möglich und erfordert einen gewissen Zeitaufwand.

Es ist ferner bekannt, insbesondere eine Halskette mit einem Anhänger zu versehen, der eine den Träger übergreifende Öse aufweist. Die Kette wird dabei durch üblicherweise an ihren Enden angebrachte Verschlusselemente zu einem geschlossenen Kreis geschlossen, sodass der Anhänger auf der Kette verbleibt, wenn die Kette geschlossen ist. Wird die Kette geöffnet oder öffnet sie sich versehentlich, besteht die Gefahr eines Verlustes des Anhängers. In ähnlicher Weise können Armbänder, und Fesselkettchen bzw. Fußkettchen ausgebildet sein.

Das Aufbringen eines Anhängers ist nicht nur auf flexible Träger möglich, sondern kann auch bei einem eher formstabilen Träger realisiert sein, der mit Verschlusselementen zu einem geschlossenen Kreis verbindbar ist und zum Aufziehen des wenigstens einen Anhängers etwas aufgebogen werden kann. Auch bei einem derartigen Schmuckstück besteht eine Verlustgefahr für das Schmuckelement, wenn der Träger willentlich oder unwillentlich geöffnet wird.

EP 1 657 991 B1 offenbart ein Schmuckstück mit einem drahtförmigen Träger zum Aufziehen von Schmuckelementen, die mit einer entsprechenden Durchgangsöffnung ausgebildet sind. Um eine Verteilung der Schmuckstücke auf dem Träger zu ermöglichen, sind Begrenzungsstücke vorgesehen. Diese bestehen jeweils aus einer auf dem Träger fixiert angebrachten Basis, über das das Schmuckelement mit seiner Durchgangsöffnung schiebbar ist. Auf der Basis wird ein Begrenzungselement befestigt, dessen Außendurchmesser größer ist als der Durchmesser der Durchgangsöffnung des Schmuckelements, sodass das Schmuckelement zwischen zwei Begrenzungsstücken gehalten wird. Das Basiselement für ein Begrenzungselement kann ein Außengewinde aufweisen, auf das das Begrenzungselement zur Ausbildung des Begrenzungsstücks aufschraubbar ist.

Ein ähnliches Schmuckstück ist in US 2006/260300 A1 offenbart. Allerdings sind die Begrenzungsstücke dabei nicht an festen Positionen am Träger angebracht, sondern können an beliebigen Stellen auf dem Träger durch Reibschluss fixiert werden. Die Begrenzungselemente können dabei um ein Scharnier klappbar ausgebildet oder einstückig auf dem Träger verschiebbar sein. Der Träger weist an seinen Enden Stoppelemente auf, die mit dem Schmuckelement nur dann überwindbar sind, wenn eine definierte Ausrichtung des Schmuckelements zu einer Lücke in einem Flansch auf dem Außenmantel des Stoppers eingenommen wird.

Der vorliegenden Erfindung liegt die Aufgabe zugrunde, ein Schmuckstück der eingangs erwähnten Art so auszubilden, dass eine vergrößerte Gestaltungsvielfalt eine weitgehende Sicherung gegen den Verlust des Schmuckelements auf dem Träger erreicht wird.

Zur Lösung dieser Aufgabe ist erfindungsgemäß ein Schmuckstück der eingangs erwähnten Art dadurch gekennzeichnet, dass das Begrenzungsstück ein Außengewinde aus höchstens drei Windungen aufweist und damit ein ästhetisch gestaltetes Teil des Schmuckstücks bildet und dass das Innengewinde des Schmuckelements an das Außengewinde angepasst ist.

Bei dem erfindungsgemäßen Schmuckstück findet das Aufziehen des Schmuckelements in die gewünschte Position auf dem Träger dadurch statt, dass das Schmuckelement mit seinem Innengewinde über ein Außengewinde eines Begrenzungselements hinweg geschraubt wird und dadurch jenseits des Begrenzungselements auf dem Träger in einem vorgesehenen Bereich getragen wird, wobei gemäß der Breite dieses Bereiches die Bewegung des Schmuckelements auf dem Träger möglich ist, weil zwischen dem Träger und dem Schmuckelement keine formschlüssige Verbindung besteht. Das Begrenzungselement kann von dem Schmuckelement nur durch die Schraubbewegung überwunden werden, sodass das Begrenzungselement zur Begrenzung der Beweglichkeit des Schmuckelements geeignet ist. Eine zufällige Fortbewegung des Schmuckelements über das Begrenzungselement hinaus ist auszuschließen.

In einer bevorzugten Ausführungsform besteht das Gewinde des Begrenzungselements aus höchstens drei Windungen, vorzugsweise aus einer einzigen Windung. Dadurch wird erreicht, dass die Schraubbewegung beim Aufziehen des Schmuckelements auf dem Träger nicht zu mühsam ist und dass darüber hinaus das Begrenzungselement in einer ästhetisch ansprechenden Weise gestaltet werden kann.

Der Träger des erfindungsgemäßen Schmuckstückes ist vorzugsweise an seinen Enden mit Verschlusstücken versehen. Die erfindungsgemäße Konstruktion macht es jedoch auch möglich, einen Träger zu verwenden, der nicht geschlossen ist und aufgrund seiner relativen Formstabilität am Körper der das Schmuckstück tragenden Person hält. Das erfindungsgemäße Schmuckstück kann somit beispielsweise als Halsreif, Armspange o. dgl. ausgebildet sein, da durch das über das Begrenzungselement aufziehbare Schmuckelement das Schmuckelement gegen ein unbeabsichtigtes Abfallen von dem Schmuckstück gesichert ist.

Wenn das Schmuckelement mit Verschlussstücken, vorzugsweise an seinen Enden, versehen ist, kann wenigstens ein Verschlussstück als erfindungsgemäßes Begrenzungselement mit einem Außengewinde ausgebildet sein.

Vorteilhaft ist es ferner, wenn wenigstens ein Begrenzungselement mit Abstand von den Verschlussstücken mit dem Träger verbunden ist. In einer besonders bevorzugten Ausführungsform wird der Bereich, in dem sich das Schmuckelement bewegen kann, beidseitig durch zwei Begrenzungselemente begrenzt. Die Begrenzungselemente sind dabei vorzugsweise mit Abstand von den Verschlussstücken angeordnet.
Wie bereits erläutert, kann der Träger des erfindungsgemäßen Schmuckstücks flexibel, aber auch weitgehend formstabil sein. Das erfindungsgemäße Schmuckstück kann insbesondere als Halskette, als Armband oder Fußgelenkkette (Fesselkette) oder formstabil als Hals- oder Armreif gestaltet sein.

Als flexible Träger kommen alle denkbaren Materialien in Frage, auf denen sich Begrenzungselemente befestigen lassen und auf denen ein Schmuckelement aufgezogen werden kann.

Die Erfindung soll im Folgenden anhand eines in der Zeichnung dargestellten Ausführungsbeispiels näher erläutert werden. Es zeigen:
- Figur 1: einen Träger und ein in separater Form dargestelltes Schmuckelement eines erfindungsgemäßen Schmuckstücks;
- Figur 2: eine vergrößerte Darstellung des auf den Träger aufgezogenen Schmuckelements.

Der in Figur 1 dargestellte Träger 1 ist als metallische, textile oder Kunststoffkordel ausgebildet und weist an seinen Enden zwei Verschlussstücke 2a, 2b auf. Mit Abstand von den Verschlussstücken 2a, 2 b sind auf dem Träger 1 zwei Befestigungselemente 3a, 3b unverrückbar angeordnet.

Die Befestigungselemente 3a, 3b bestehen aus einem zylindrischen Grundkörper 4, über dessen Mantelfläche eine spiralförmige Windung 5 verläuft. Die Windung 5 bildet ein Außengewinde der Begrenzungselemente 3a, 3b.

Ein Schmuckelement 6 kann in beliebiger Form ausgestaltet sein und ist zur Komplettierung des Schmuckstücks auf den Träger 1 aufziehbar. Hierzu weist das Schmuckstück eine Durchgangsöffnung 7 auf, in deren Innenwandung eine (nicht dargestellte) spiralförmige Nut verläuft, die ein zum Außengewinde 4, 5 passendes Innengewinde in der Durchgangsöffnung 7 ausbildet.

Figur 1 lässt erkennen, dass auch ein Verschlussstück 2b mit einem Außengewinde 4, 5 versehen ist. Demzufolge ist das andere Verschlussstück 2a mit einem entsprechenden Innengewinde versehen, sodass sich der Träger zu einem geschlossenen Kreis mit den Verschlussstücken 2a, 2b durch eine Einschraubbewegung schließen lässt.

Über das Verschlussstück 2b kann das Schmuckelement 6 durch Einschrauben seines Innengewindes über das Außengewinde des Verschlussstücks 2b aufgezogen werden. Wird nur ein Schmuckelement 6 auf den Träger 1 aufgezogen, wird dieses üblicherweise über das Begrenzungselement 3a, das dem Verschlussstück 2b benachbart ist, geschraubt, sodass das Schmuckelement 6 zwischen den Begrenzungselementen 3a und 3b auf dem Träger 1 frei bewegbar positionierbar ist, wobei die Begrenzungselemente 3a und 3b die Bewegung des Schmuckelements 6 zur Seite sicher begrenzen.

Selbstverständlich ist es nicht erforderlich, dass das Verschlussstück 2b mit einem zum Schmuckelement 6 passenden Außengewinde versehen ist, wenn es mit einem kleineren Durchmesser ausgebildet ist, der das bloße Überstreifen des Schmuckelements 6 ermöglicht, da das Schmuckelement dann zwischen den Begrenzungselementen 3a und 3b sicher gehalten wird. In diesem Fall kann auf Verschlussstücke 2a und 2b ganz verzichtet werden, wenn das Schmuckstück 1 auf andere Weise, beispielsweise durch eine eigene Formstabilität, am Körper der das Schmuckstück tragenden Person gehalten wird.

In der in Figur 1 dargestellten Ausführung können Schmuckelemente 6 in drei Bereichen 8, 9, 10 frei beweglich, aber gegen Verlust gesichert, positioniert werden, nämlich in dem mittigen Bereich 8, zwischen den Begrenzungselementen 3a und 3b, in dem Bereich 9 zwischen dem Verschlussstück 2a und dem Begrenzungselement 3b und in dem Bereich 10 zwischen dem Begrenzungselement 3a und dem Verschlussstück 2b. Dies ist insbesondere von Vorteil, wenn das Schmuckstück dazu vorgesehen ist, durch zusätzliche Schmuckelement 6 erweitert zu werden.

Figur 2 verdeutlicht in einer vergrößerten Darstellung, dass das Schmuckelement 6 auf dem Träger 1 aufgrund seines größeren freien Innendurchmessers der Durchgangsöffnung 7 seitlich bewegbar ist und in den Bereich 8 durch eine Schraubbewegung in Richtung des Pfeils A über das Begrenzungselementes 3a hinweg verbracht worden ist.

Das Abnehmen des Schmuckelements 6 von dem Träger 1 erfolgt durch eine Schraubbewegung in entgegensetzter Richtung, wodurch das Schmuckelement 6 das Begrenzungselement 3a in der in Figur 2 nach links zeigenden Richtung überwindbar ist.

## Patentansprüche

1. Schmuckstück mit einem Träger (1) und mit wenigstens einem Schmuckelement (6), das zum Aufziehen auf den Träger (1) mit einer Durchgangsöffnung (7) ausgebildet ist, wobei die Durchgangsöffnung (7) mit einem Innengewinde versehen ist, der Träger (1) wenigstens ein Begrenzungsstück (3a, 3b) aufweist und wobei das Schmuckelement (6) zum Positionieren auf dem Träger (1) durch Schrauben über das Begrenzungselement (3a, 3b) hinweg in einen Bereich (8, 9, 10) freier Beweglichkeit jenseits des Begrenzungselements (3a, 3b) überführbar ist, der von dem Begrenzungselement (3a, 3b) begrenzt ist, **dadurch gekennzeichnet, dass** das Begrenzungsstück (3a, 3b) ein Außengewinde aus höchstens drei Windungen (5) aufweist und damit ein ästhetisch gestaltetes Teil des Schmuckstücks bildet und dass das Innengewinde des Schmuckelements (6) an das Außengewinde angepasst ist.

2. Schmuckstück nach Anspruch 2, **dadurch gekennzeichnet, dass** das Außengewinde aus einer Windung (5) besteht.

3. Schmuckstück nach einem der Ansprüche 1 bis 2, **dadurch gekennzeichnet, dass** es an seinen Enden mit Verschlussstücken (2a, 2b) versehen ist.

4. Schmuckstück nach Anspruch 3, **dadurch gekennzeichnet, dass** ein Verschlussstück (2a, 2b) als Begrenzungselement ausgebildet ist.

5. Schmuckstück nach Anspruch 3, **dadurch gekennzeichnet, dass** wenigstens ein Begrenzungselement (3a, 3b) mit Abstand von den Verschlussstücken (2a, 2b) mit dem Träger (1) verbunden ist.

6. Schmuckstück nach einem der Ansprüche 1 bis 5, **dadurch gekennzeichnet, dass** wenigstens zwei Begrenzungselemente (3a, 3b) mit dem Träger verbunden sind und einen Abschnitt (8) freier Beweglichkeit für das Schmuckelement (6) beidseitig begrenzt sind.

7. Schmuckstück nach Anspruch 6, **dadurch gekennzeichnet, dass** die Begrenzungselemente (3a, 3b) mit Abstand von den Verschlussstücken (2a, 2b) angeordnet sind.

8. Schmuckstück nach einem der Ansprüche 1 bis 7, **dadurch gekennzeichnet, dass** der Träger (1) flexibel ausgebildet ist.

9. Schmuckstück nach Anspruch 8 als Halskette.

10. Schmuckstück nach Anspruch 8 als Armband oder Fußgelenkkette.

11. Schmuckstück nach einem der Ansprüche 1 bis 7, **dadurch gekennzeichnet, dass** der Träger mit einer zum Halten des Schmuckstücks an dem Körper einer Person ausreichenden Formstabilität ausgebildet ist.

12. Schmuckstück nach Anspruch 11 als Hals- oder Armreif.
